# EUROPÄISCHE PATENTANMELDUNG

(11) **EP 1 564 380 A1**
(43) Veröffentlichungstag der Anmeldung: **17.08.2005**
(21) Anmeldenummer: 04003513.1
(22) Anmeldetag: 17.02.2004
(51) Int. Cl.: F01D 17/16

(54) **Turbineneinheit sowie Leitgitter und Verstellring hierfür**

(71) Anmelder: BorgWarner Inc., Auburn Hills, MI 48326-2872 (US)
(72) Erfinder: Metz, Dietmar, 67149 Meckenheim (DE); Böning, Ralf, 67829 Reiffelbach (DE); Frankenstein, Dirk, 67550 Worms (DE)
(74) Vertreter: Balsters, Robert

(57) **Zusammenfassung**

Eine Turbineneinheit, insbesondere für einen Turbolader, weist einen Schaufellagerring (6) mit einer Vielzahl von an diesem Schaufellagerring (6) in Form eines Kranzes gelagerten Schaufeln (7) auf, die jeweils aus einer im wesentlichen tangentialen Lage bezüglich des Kranzes in eine annähernd radiale Lage verstellbar sind. Von diesen Endlagen ist zumindest eine Lage durch mindestens einen mit einem Gegenanschlag (17') zusammenwirkenden Anschlag (22) bestimmt. Zum Verstellen der Lage der Schaufeln (7) ist wenigstens ein Verstellelement (17) vorgesehen sowie eine Betätigungseinrichtung (11) zum Erzeugen von auf das Leitgitter (5-8) mit variabler Turbinengeometrie zu übertragenden Steuerbewegungen über einen Verstellring (5), der gleichachsig mit dem Schaufellagerring (6) und diesem benachbart angeordnet ist, und mit dem wenigstens einen Verstellelement (17) beweglich verbunden ist. Der Anschlag wird von einem am Verstellring (5) ausgebildeten Vorsprung (22) gebildet. Dementsprechend und analog ist das Leitgitter (5-8) bzw. der Verstellring (5) hierfür ausgebildet.

## Beschreibung

### Gebiet der Erfindung

Die vorliegende Erfindung bezieht sich auf eine Turbineneinheit, insbesondere für einen Turbolader, die ein Rotorgehäuse mit mindestens einem Zufuhrkanal für ein Fluid aufweist, ferner einen Turbinenrotor, der in einem Turbinenraum des Rotorgehäuses gelagert ist und dessen Peripherie das Fluid über ein Leitgitter variabler Turbinengeometrie zugeführt wird. Das Leitgitter besitzt einen Schaufellagerring mit einer Vielzahl von an diesem Schaufellagerring in Form eines Kranzes gelagerten Schaufeln, die jeweils aus einer im wesentlichen tangentialen Lage bezüglich des Kranzes in eine annähernd radiale Lage verstellbar sind, von denen zumindest eine Lage durch mindestens einen mit einem Gegenanschlag zusammenwirkenden Anschlag bestimmt sind, sowie wenigstens ein Verstellelement zum Verstellen der Lage der Schaufeln. Eine Betätigungseinrichtung ist zum Erzeugen von auf das Leitgitter mit variabler Turbinengeometrie zu übertragenden Steuerbewegungen über einen Verstellring vorgesehen, der gleichachsig mit dem Schaufellagerring und diesem benachbart angeordnet ist, und mit dem wenigstens einen Verstellelement beweglich verbunden ist.

Wenn hier allgemein von einer Turbineneinheit die Rede ist, so können solche Turbinen etwa für Sekundärluftpumpen, aber auch für den Betrieb mit flüssigem Antriebsmedium eingesetzt werden.

### Hintergrund der Erfindung

Turbineneinheiten dieser Art sind aus mehreren Dokumenten bekannt geworden. So wird in den US-A-6,397,597 und 6,546,728 jeweils eine ähnliche Konstruktion beschrieben, welche am Gehäuse angeordnete, außerhalb des Leitgitters befindliche Anschläge aufweist. Diese Anordnung macht jedoch die Konstruktion sperrig bzw. platzaufwendig, ist schwer zu montieren und auch nicht kostengünstig.

Zwar zeigt die DE-A-197 31 715 eine platzsparendere Konstruktion, bei welcher der Verstellring einen Umfangsschlitz aufweist, in den ein gehäusefester Stift als Anschlag eingreift. Allerdings schwächt der Schlitz den ohnehin schon relativ schmalen Verstellring, wobei dann natürlich nur für einen relativ dünnen Stift Platz bleibt. Da aber, besonders beim Bremsen von Lastfahrzeugen, sehr hohe Kräfte auf das Leitgitter wirken, ist der Stift ständig in Gefahr, abgeschert zu werden.

### Kurzfassung der Erfindung

Der Erfindung liegt daher die Aufgabe zugrunde, eine platzsparende und zugleich robuste Anschlaganordnung für eine Turbineneinheit der eingangs genannten Art zu schaffen, und dies gelingt in überraschend einfacher Weise dadurch, daß der Anschlag durch einen am Verstellring ausgebildeten Vorsprung gebildet ist.

Der Vorsprung schafft nun, an Stelle einer Schwächung des Verstellringes, sogar eine Verstärkung, Da der Anschlag unmittelbar am Verstellring ausgebildet ist, kann er mit diesem einteilig hergestellt werden, wie dies einer bevorzugten Ausführung entspricht, und bedarf daher keiner Montage.

Eine besonders kompakte Ausgestaltung ergibt sich, wenn sich der Vorsprung vom Verstellring aus in axialer Richtung erstreckt.

Der kompakten Ausgestaltung dient es auch, wenn der Vorsprung in wenigstens einer der Lagen an einem am Leitgitter angebrachten Gegenanschlag anliegt, so daß kein gesonderter Anschlag außerhalb des Leitgitters vorgesehen werden muß.

Bei einer solchen Konstruktion ist es dann aber vorteilhaft, wenn der Vorsprung in wenigstens einer der Lagen am Achsbereich der jeweils benachbarten Schaufel anliegt, denn damit werden zwei Effekte gleichzeitig erzielt: Zum einen bedarf es dann keines gesonderten Anschlages, der montiert werden müsste, denn die (geometrischen) Achsen für die Drehung der Schaufeln samt den Schaufeln selbst müssen in einem Leitgitter sowieso vorgesehen werden; es ergibt sich damit höchstens eine Dimensionierungsfrage. Zum anderen übt der Anschlag auf die als Gegenanschlag wirkenden Schaufeln dann kein unerwünschtes Moment aus, wenn er eben im Achsbereich dieser Schaufeln zur Anlage kommt.

Besonders vorteilhaft ist es, wenn der Vorsprung insbesondere zwischen die Achsbereiche zweier benachbarter Schaufeln eingreift und mit einem die freien Enden von das jeweilige Verstellelement bildenden Hebeln führenden Kranz des Verstellringes verbunden ist. Dieser Kranz wird dann relativ kräftig ausgebildet sein, der Vorsprung kann leicht damit starr verbunden, insbesondere integral aus einem Stück mit dem Kranz hergestellt werden, und der Eingriff des Vorsprunges zwischen zwei benachbarte Schaufeln ermöglicht es (bei entsprechender Abstandsdimensionierung), mit beiden Schaufeln so zusammenzuwirken, daß der Vorsprung in der maximal geschlossenen Lage der Schaufeln am einen Achsbereich einer Schaufel anliegt, in der maximal geöffneten Lage der Schaufeln dagegen an der anderen.

Die Erfindung bezieht sich aber auch auf ein entsprechendes Leitgitter mit den Merkmalen des Anspruches 5 sowie auf einen Verstellring für ein solches Leitgitter mit den Merkmalen des Anspruches 8, welche selbstverständlich auch selbständige Handelsartikel darstellen können.

Weitere Einzelheiten der Erfindung ergeben sich an Hand der nachfolgenden Beschreibung eines in der Zeichnung dargestellten, besonders bevorzugten Ausführungsbeispieles. Es zeigen:
- Fig. 1: eine Perspektivansicht eines Turboladers, in dem die vorliegende Erfindung zur Anwendung kommt, teilweise im Schnitt;
- Fig. 2: eine Ansicht von der Seite des Verstellringes her mit strichliert dargestelltem Schaufelkranz in maximal geöffneter Stellung; wogegen die
- Fig. 3: dieselbe Ansicht, jedoch mit strichliert dargestelltem Schaufelkranz in maximal geschlossener Stellung veranschaulicht; und
- Fig. 4: eine teilweise Perspektivansicht des Verstellringes mit den Schaufelhebeln ist.

### Detaillierte Beschreibung der Erfindung

Gemäß Fig. 1 weist ein Turbolader 1 in üblicher Weise einen Turbinengehäuseteil 2 und einen damit verbundenen Kompressorgehäuseteil 3 auf, die entlang einer Rotationsachse R angeordnet sind. Der Turbinengehäuseteil 2 ist teilweise im Schnitt gezeigt, so daß darin ein Schaufellagerring 6 ein radial äußeres Leitgitter bildende, über den Umfang verteilte Leitschaufeln 7 um ihre den Schaufellagerring 6 durchsetzenden Schwenkachsen 8 verdreht, so daß sie zwischen einander Düsenquerschnitte bilden, die je nach der Lage der Leitschaufeln 7, nämlich radial (wie dargestellt) oder mehr tangential, größer oder kleiner sind und den in der Mitte an der Achse R, innerhalb eines Turbinenraumes 23 gelegene Turbinenrotor 4 mehr oder weniger mit dem über einen Zufuhrkanal 9 zugeführten und über einen zentralen Stutzen 10 abgeführten Abgas eines Motors beaufschlagen, um über den Turbinenrotor 4 einen auf derselben Welle sitzenden Kompressorrotor 21 anzutreiben.

Um die Bewegung bzw. die Lage der Leitschaufeln 7 zu steuern, ist eine Betätigungseinrichtung 11 vorgesehen. Diese kann an sich beliebiger Natur sein, doch ist es bevorzugt, wenn sie, in an sich herkömmlicher Weise, ein Steuergehäuse 12 aufweist, das die Steuerbewegung eines an ihr befestigten Stößelgliedes 14 steuert, dessen Bewegung über ein Verstellgetriebe mit einem Achsbereich 16 je eines Verstellhebels 17 auf einen hinter dem Schaufellagerring 6 (links dahinter in Fig. 1) gelegenen Verstellring 5 in eine leichte Drehbewegung desselben umzusetzen. Die Einzelheiten dieses Verbindungsgetriebes werden später noch erläutert.

Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung (maximale Schließung) in eine etwa radial verlaufende andere Extremlage (maximale Öffnung) verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt. Dabei verbleibt zwischen dem Schaufellagerring 6 und einem ringförmigen Teil 15 des Turbinengehäuseteiles 2 ein relativ schmaler Schaufelraum 13 um dem Kranz der Schaufeln 7 eine freie Beweglichkeit zu gestatten.

Fig. 2 zeigt das erfindungsgemäße Leitgitter mit dem Verstellring 5 und dem Schaufellagerring 6 in einer Ansicht von der Seite des Kompressors 21 (Fig. 1) her. Zu sehen sind auch die Schaufellagerwellen 8, die am Schaufellagerring 6 in Form eines Kranzes gelagert sind und am einen Ende (d.h. an der dem Beschauer der Fig. 2 zugewandten Seite) die Verstellhebel 17 tragen und mit diesen fest verbunden sind, am anderen Ende (strichliert gezeichnet) die Leitschaufeln 7.

Es sei hier erwähnt, daß die Konstruktion mit Verstellhebeln 17 und Schaufelwellen 8 zwar bekannt ist, hier aber nur ein (bevorzugtes) Beispiel darstellt, denn es ist ebenso bekannt, die Schaufeln an (kein Drehmoment übertragenden) Achsen zu lagern und an ihren Enden Nockenfolgerstifte vorzusehen, welche in Schlitznocken des Verstellringes gleiten. Die Erfindung ist auf keine dieser Konstruktionen beschränkt, obwohl es bevorzugt ist (und hier so beschrieben wird), eine Konstruktion zu verwenden, wie sie in der Europäischen Patentanmeldung Nr. 02 020 412.9 erläutert ist, deren Inhalt hier durch Bezugnahme als geoffenbart gelten soll.

Nach dieser bevorzugten Ausführungsform läuft der Verstellring 5 mit an ihm gelagerten Rollen 18 auf einer eine Lauffläche 19 bildenden Schulter des Verstellringes, wobei die Rollen durch einen mitbewegten (nicht dargestellten) Käfigring in einem Winkelabstand voneinander gehalten werden. Fig. 2 zeigt den Zustand bei voll geöffneten Schaufeln 7, die in dieser Lage eine annähernd radiale Stellung bezüglich der Achse R einnehmen.

Die Verstellhebel 17 sind mit ihren freien, etwas gerundeten Enden in Aussparungen in einem axial vom Verstellring 5 wegragenden Kranz 20 gelagert, wie besonders aus Fig. 4 (in minimal geöffneter Stellung der Leitschaufeln 7) ersichtlich ist. Ferner ist ein Vorsprung 22 vorgesehen, der als Anschlag zur Begrenzung der Verstellung der Schaufeln 7 dient. Dieser Vorsprung 22 erstreckt sich vorzugsweise vom Verstellring 5 aus in axialer Richtung, und ist insbesondere einteilig mit dem Verstellring 5 geformt, so daß sich für letzteren ein Versteifunaseffekt ergibt. Ein weiterer Versteifungseffekt ergibt sich einerseits durch den Kranz 20 selbst bzw. dadurch, daß - wie ersichtlich - der Vorsprung 22 zwischen die Achsbereiche bzw. die Schaufelwellen 8 zweier benachbarter Schaufeln 7 eingreift und mit dem die freien Enden von das jeweilige Verstellelement bildenden Hebeln 17 führenden Kranz 20 des Verstellringes 5 verbunden ist.

Natürlich muß der Anschlag, um eine Bewegungsbegrenzung durchführen zu können, in der jeweiligen Endlage einen entsprechenden Gegenanschlag kontaktieren. Dies könnte ein beliebiger axialer Gegenvorsprung am Schaufellagerring 6 sein. Bevorzugt ist es allerdings, wenn die Dimensionierung derart ist, daß der Vorsprung 22 am Achsbereich, d.i. hier an dem die jeweilige Welle 8 umfassenden Befestigungsring 17' des Verstellhebels beizutragen, kann der Ring 17' nötigenfalls an der Kontaktstelle jeweils abgeflacht oder verdickt sein.

Es versteht sich, daß die axiale Anordnung des Vorsprunges 22 zwar bevorzugt ist, gegebenenfalls aber der Vorsprung auch an der Innenseite des Verstellringes 5 vorgesehen und mit mindestens einem an der Außenseite des Schaufellagerringes 6 vorragenden Gegenvorsprung zusammenwirken kann, zumal - wie ersichtlich - zwischen den beiden Ringen 5, 6 ein gewisser Spalt 24 vorgesehen sein kann. Es ist aber auch ersichtlich, daß die gezeigte bevorzugte Ausführung demgegenüber robuster sein wird. Ferner ist klar, daß man nötigenfalls mit einem einzigen Gegenanschlag (dem Ring 17') auskommt und der Vorsprung 22 nicht unbedingt mittig zwischen zwei Schaufeln liegen muß, sondern sich gewürischtenfalls nur in der einen Endstellung, z.B. der dargestellten maximal geöffneten Stellung der Leitschaufeln 7, an einen der Ringe 17' anlegt, wogegen er in der anderen Endstellung (maximal geschlossene Schaufeln 7) keinen Gegenanschlag hat, weil dann die aneinandergelegten Schaufeln 7 selbst als Anschlag wirken.

Bevorzugt ist es jedoch, wenn, wie Fig. 3 veranschaulicht, der Anschlag 22 in seinen beiden Endstellungen (vgl. Fig. 2, 3) an einen Gegenanschlag zu liegen kommt, wobei auch hier der Befestigungsring 17' als Gegenanschlag deshalb vorteilhaft ist, weil damit kein gesonderter Gegenanschlag vorgesehen und bei der Montage beachtet werden muß. Fig. 3 zeigt, daß die Schaufeln 7 eine annähernd tangentiale Lage bezüglich der Ringe 5, 6 einnehmen und dabei das Leitgitter im wesentlichen schließen. Die Verwendung eines Endanschlages für diese minimal geöffnete Stellung ist deshalb günstiger als die aneinandergelegten Leitschaufeln 7 als Endanschlag wirken zu lassen, weil diese dann durch die Hebelwirkung einer großen Momentenbelastung ausgesetzt sind.

Im Rahmen der Erfindung sind zahlreiche Abänderungen möglich; beispielsweise weist der Anschlag 22, wie besonders aus Fig. 4 ersichtlich - eine linke und eine rechte Anschlagfläche 22' und 22" auf, die sich jeweils an einen der benachbarten Befestigungsringe 17' anlegen. Es kann aber erwünscht sein, eine Justiermöglichkeit vorzusehen, in welchem Falle es denkbar wäre, in mindestens eine der Flächen 22' bzw. 22" eine Schraube, z.B. eine Wurmschraube, einzusetzen und sie als verstellbaren Anschlag zu benutzen.

### Bezugszeichenliste

1 Turbolader
2 Turbinengehäuseteil
3 Kompressorgehäuseteil
4 Turbinenrotor
5 Verstellring
6 Schaufellagerring
7 Schaufel
8 Schwenkachsen
9 Zufuhrkanal
10 Axialstutzen
11 Betätigungseinrichtung
12 Steuergehäuse
13 Schaufelraum
14 Stößelglied
15 ringförmiger Teil v. 2
16 Achsbereich
17 Verstellelement, Verstellhebel
18 Rollen v. 5
19 Lauffläche von 6
20 Kranz v. 5
21 Kompressorrad
22 Vorsprung
23 Turbinenraum
24 Spalt

## Patentansprüche

1. Turbineneinheit, insbesondere für einen Turbolader, die folgendes aufweist:
ein Rotorgehäuse (2) mit mindestens einem Zufuhrkanal (9) für ein Fluid;
einen Turbinenrotor (4), der in einem Turbinenraum (23) des Rotorgehäuses (2) gelagert ist und dessen Peripherie das Fluid über ein
ein Leitgitter (5-8) variabler Turbinengeometrie zugeführt wird, welches
einen Schaufellagerring (6) mit einer Vielzahl von an diesem Schaufellagerring (6) in Form eines Kranzes gelagerten Schaufeln (7) aufweist, die jeweils aus einer im wesentlichen tangentialen Lage bezüglich des Kranzes in eine annähernd radiale Lage verstellbar sind, von denen zumindest eine Lage durch mindestens einen mit einem Gegenanschlag (17') zusammenwirkenden Anschlag (22) bestimmt ist, sowie wenigstens ein Verstellelement (17) zum Verstellen der Lage der Schaufeln (7);
eine Betätigungseinrichtung (11) zum Erzeugen von auf das Leitgitter (5-8) mit variabler Turbinengeometrie zu übertragenden Steuerbewegungen über
einen Verstellring (5), der gleichachsig mit dem Schaufellagerring (6) und diesem benachbart angeordnet ist, und mit dem wenigstens einen Verstellelement (17) beweglich verbunden ist,
**dadurch gekennzeichnet, daß**
der Anschlag durch einen am Verstellring (5) ausgebildeten Vorsprung (22) gebildet ist.

2. Turbineneinheit nach Anspruch 1, **dadurch gekennzeichnet, daß** sich der Vorsprung (22) vom Verstellring (5) aus in axialer Richtung erstreckt.

3. Turbineneinheit nach Anspruch 1 oder 2, **dadurch gekennzeichnet, daß** der Vorsprung (22) in wenigstens einer der Lagen an einem am Leitgitter (5-8) angebrachten Gegenanschlag anliegt, vorzugsweise am Achsbereich (8, 17') der jeweils benachbarten Schaufel (7) anliegt, und daß der Vorsprung (22) insbesondere zwischen die Achsbereiche (8, 17') zweier benachbarter Schaufeln (7) eingreift, und/oder daß der Vorsprung (22) mit einem die freien Enden von das jeweilige Verstellelement bildenden Hebeln (17) führenden Kranz (20) des Verstellringes (5) verbunden ist.

4. Turbineneinheit nach einem der vorhergehenden Ansprüche, **dadurch gekennzeichnet, daß** der Vorsprung (22) einteilig mit dem Verstellring (5), und insbesondere mit dem Kranz (20), geformt ist.

5. Leitgitter für eine Turbineneinheit nach einem der vorhergehenden Ansprüche, mit einem Schaufellagerring (6), an dem drehbare Leitschaufeln (7) variabler Lage gelagert sind, die über Verstellelemente (17) zum Einstellen der Lage der Leitschaufeln (7) verstellbar sind, wobei die jeweilige Endlage der Verstellung durch mindestens einen Anschlag (22) bestimmt ist, und mit
einem Verstellring (5) zum Verstellen der Verstellelemente (17),
**dadurch gekennzeichnet, daß**
der Anschlag durch einen am Verstellring (5) ausgebildeten Vorsprung (22) gebildet ist.

6. Leitgitter nach Anspruch 5, **dadurch gekennzeichnet, daß** sich der Vorsprung (22) vom Verstellring (5) aus in axialer Richtung erstreckt und/oder einteilig mit dem Verstellring (5), und insbesondere mit einem Verstellhebel (17) führenden axial vorspringenden Kranz (20), geformt ist.

7. Leitgitter nach Anspruch 5 oder 6, **dadurch gekennzeichnet, daß** der Vorsprung (22) in wenigstens einer der Lagen an einem am Leitgitter (5-8) angebrachten Gegenanschlag (17') anliegt, vorzugsweise am Achsbereich (8, 17') der jeweils benachbarten Schaufel (7), und daß der Vorsprung (22) insbesondere zwischen die Achsbereiche (8, 17') zweier benachbarter Schaufeln (7) eingreift, und/oder daß der Vorsprung (22) mit einem die freien Enden von das jeweilige Verstellelement bildenden Hebeln (17) führenden Kranz (20) des Verstellringes (5) verbunden ist.

8. Verstellring (5) für eine Turbineneinheit bzw. ein Leitgitter (5-8) variabler Turbinengeometrie nach einem der vorhergehenden Ansprüche, **dadurch gekennzeichnet, daß** er mindestens einen als Anschlag zur Begrenzung der Schaufelverstellung dienenden Vorsprung (22) aufweist.

9. Verstellring nach Anspruch 8, **dadurch gekennzeichnet, daß** sich der Vorsprung (22) vom Verstellring aus in axialer Richtung erstreckt und vorzugsweise sich von einem radial äußeren Kranz (20) zum Führen der freien Enden von Schaufel-Hebeln (17) radial einwärts erstreckt.

10. Verstellring nach Anspruch 8 oder 9, **dadurch gekennzeichnet, daß** sich der Vorsprung (22) einteilig mit dem Verstellring (5) geformt ist.
